# EUROPÄISCHE PATENTANMELDUNG

(11) **EP 1 318 360 A2**
(43) Veröffentlichungstag der Anmeldung: **11.06.2003**
(21) Anmeldenummer: 02027388.4
(22) Anmeldetag: 09.12.2002
(51) Int. Cl.: F24F 13/068

(54) **Quellauslass**

(30) Priorität: 10.12.2001 DE 10160464; 12.12.2001 DE 10161145
(71) Anmelder: SCHAKO Klima Luft Ferdinand Schad KG, 78600 Kolbingen (DE)
(72) Erfinder: Müller, Rainer, 78600 Kolbingen (DE)
(74) Vertreter: Weiss, Peter, Dr. rer. nat.

(57) **Zusammenfassung**

Bei einem Quellauslass zum Einbringen von kalter und/oder warmer Zuluft in einen Raum mit einem Aussenmantel (1.1, 1.2, 1.3), welcher zumindest teilweise mit Ausnehmungen (2, 34) versehen ist und einen Innenmantel (4, 10, 36) zumindest teilweise umfasst, welcher zumindest teilweise Fenster (5) oder Öffnungen (13, 37) aufweist, soll eine Weite (a₁ bis a₃) von zumindest einigen Fenstern (5) des Innenmantels (4) veränderbar sein.

## Beschreibung

Die vorliegende Erfindung bezieht sich auf einen Quellauslass zum Einbringen von kalter und/oder warmer Zuluft in einen Raum mit einem Aussenmantel, welcher zumindest teilweise mit Ausnehmungen versehen ist und einen Innenmantel zumindest teilweise umfasst, welcher zumindest teilweise Fenster oder Öffnungen aufweist.

Derartige Quellauslässe sind bereits in vielfältiger Form und Ausführung bekannt und gebräuchlich. Sie werden beispielsweise in grossen Fabrikgebäuden od. dgl. aufgestellt, um dort für eine direkte sowie eine gleichmässige Verteilung der Luft im Aufenthaltsbereich zu sorgen.

Der Quellauslass wird oftmals gegen eine Säule oder an einer Wand aufgestellt. Diejenige Teilfläche des Quellauslasses, welche sich direkt vor der Säule oder der Wand befindet, braucht nicht belüftet zu werden und kann abgedeckt werden, um eine Verschwendung der Luft zu vermeiden.

Bisher bekannte Quellauslässe wurden an der Säulen- oder Wandseite entweder nicht mit Ausnehmungen versehen oder, je nach Kundenwunsch, mit einer vorgefertigten Abdeckung versehen, die fest montiert ist.

Der grosse Nachteil hierbei besteht jedoch darin, dass sowohl der Teil des Quellauslasses ohne Ausnehmungen, als auch die vorgefertigte Abdeckung nach ihrer Montage nicht mehr zu entfernen bzw. in ihrer Lage in dem Quellauslass nicht mehr veränderbar ist. Der Quellauslass kann also nach der Fertigung etwaigen anderen Wünschen nicht mehr angepasst werden.

In der DE 92 16 681 U wird ein weiterer Quellauslass beschrieben, welcher einen Gehäusemantel aufweist, der mit einer Vielzahl von Löchern versehen ist. An den Gehäusemantel schliesst eine Auslassscheibe mit Auslassöffnungen an. Ein Ringmantel mit vertikal verlaufenden Auslassschlitzen dient der Beschleunigung der Luft auf ihrem Weg nach aussen.

Diese Art von Quellauslass wird zumeist an der Decke angebracht. Für die Beaufschlagung des Aufenthaltsbereiches mit kalter Luft stellt dies insoweit kein Problem dar, da kalte Luft nach den physikalischen Gesetzmässigkeiten ohnehin nach unten fällt.

Bei der Beaufschlagung des Aufenthaltsbereiches mit warmer Luft jedoch muss sehr viel Energie aufgewendet werden, um die warme Luft weit nach unten in den Aufenthaltsbereich zu bekommen. Die warme Luft steigt allerdings den physikalischen Gesetzmässigkeiten entsprechend gleich wieder nach oben.

Der Einsatz eines derartigen Quellauslasses ist daher vor allem für den Kühlfall zu empfehlen, nicht jedoch für den Heizfall.

Ein Bodenquellauslass wird in der DE 40 37 287 A beschrieben. Dieser Quellauslass weist in seinem als Lochblech ausgebildeten Mantel Blenden sowie Abstandsringe auf, welche zwischen die Blenden eingesetzt sind. Diese Anordnung dient der Vergleichmässigung der Luft.

Der Quellauslass ist im Gegensatz zu dem oben genannten Deckenquellauslass auf dem Boden angeordnet. Jedoch ist eine gleichmässige Beaufschlagung des Aufenthaltsbereiches mit warmer und/oder kalter Luft dennoch nicht zufriedenstellend. Die gerade Anordnung der Abstandsringe und der Blenden beschleunigt die Luft nicht, so dass warme Luft nicht weit in den Raum hineingeworfen wird.

Aufgabe der vorliegenden Erfindung ist es, die oben genannten Nachteile zu vermeiden und einen Quellauslass zu schaffen, der individuellen Wünschen anpassbar ist. Es soll weiterhin möglich sein, die warme Luft möglichst weit in den Aufenthaltsbereich zu werfen, wobei die Luft möglichst lange im unteren Bereich des Aufenthaltsbereiches bleibt.

Zur Lösung dieser Aufgabe führt, dass eine Weite von zumindest einigen Fenstern des Innenmantels veränderbar ist.

Dies geschieht durch eine Abdeckung, welche je nach Wunsch auf dem Innenmantel angeordnet werden kann. Diese Abdeckung ist jedoch nicht, wie bisher bekannt, fest auf dem Quellauslass montiert, sondem kann in ihrer Lage verändert werden. Die Veränderung der Lage kann mittels einer Verstellschraube erfolgen oder mittels eines Drehhebels, welcher über einen Exzenter mit der Abdeckung verbunden ist. Weitere Möglichkeiten sind denkbar und sollen von der vorliegenden Erfindung umfasst sein.

Die Abdeckung kann nach oben oder unten verschoben werden, und, sollte ein Kunde dies wünschen, ebenfalls in waagerechter Richtung gedreht werden. Dazu müssen nur entsprechende Schlitze in dem Auslassstutzen vorgesehen werden, in welchen die Verstellschraube od. dgl. geführt werden kann. Bei einer vertikalen Verstellung der Abdeckung muss ein entsprechender vertikaler Schlitz vorhanden sein. Sollte eine zusätzliche waagerechte Verstellung der Abdeckung gewünscht werden, so muss ein waagerechter Schlitz vorhanden sein. Sowohl die eine, als auch die andere Möglichkeit soll von der vorliegenden Erfindung umfasst sein.

Die Abdeckung entspricht in ihrer Ausgestaltung bevorzugt der Ausgestaltung des Innenmantels. D.h., die Form und die Weiten der Öffnungen der Abdeckung sowie die Abdeckungsbereiche zwischen den Öffnungen entsprechen der Form und den Weiten der Fenster sowie den dazwischen liegenden Bereichen des Innenmantels. Dadurch wird es ermöglicht, dass die Fenster des Innenmantels im Bedarfsfall vollständig abgedeckt bzw. vollständig geöffnet werden können.

Die Anordnung der Fenster auf dem Innenmantel bzw. der Öffnungen auf der Abdeckung kann frei gewählt werden. Bewährt hat sich jedoch die Anordnung der vorliegenden Erfindung, bei welcher die jeweils drei oberen Fenster eine gleiche Weite aufweisen. Die nächsten vier Fenster besitzen ebenfalls eine gleiche Weite und auch die Weite der letzten drei Fenster ist gleich. Untereinander nehmen diese drei Weiten jedoch von oben nach unten ab. Für die Öffnungen der Abdeckung gilt dieselbe Anordnung. Von der Erfindung soll jedoch auch umfasst sein, dass die Weite der Fenster sowie die Weite der Öffnungen der Abdeckung nach unten hin konstant bleiben kann.

Weiterhin weisen die Bereiche zwischen den einzelnen Fenstern jeweils eine unterschiedliche Breite auf, wobei die Breiten von oben nach unten zunehmen. Für die Abdeckungsbereiche der Abdeckung gilt dies entsprechend.

Ferner sind die kleinsten Breiten sowohl der Bereiche des Innenmantels als auch der Abdeckungsbereiche der Abdeckung noch immer grösser als die grössten Weiten sowohl der Fenster als auch der Öffnungen.

Die Form der Fenster des Innenmantels und damit auch der Öffnungen der Abdeckung kann rund, eckig, rombisch oder ähnlich sein. Hier sei der Erfindung keine Grenzen gesetzt. Die Fenster bzw. die Öffnungen können ferner auf der gesamten Breite einer Hälfte des Innenmantels bzw. der Abdeckung oder mit Abständen zwischeneinander angeordnet sein.

Als vorteilhaft hat sich eine rechteckige Form der Fenster des Innenmantels sowie der Öffnungen der Abdeckung erwiesen, wobei die Weiten sowohl der Fenster als auch der Öffnungen bevorzugt von oben nach unten regelmässig abnehmen, was einer gleichmässigeren Luftverteilung dient.

Ebenfalls kann die Grösse der Abdeckung frei gewählt werden. Sie kann den Innenmantel auf seiner ganzen Innenfläche abdecken oder aber nur zu einem bestimmten Prozentsatz. Auch kann die Abdeckung rundherum angeordnet sein oder beispielsweise nur 90° einnehmen. All das richtet sich nach dem jeweiligen Kundenwunsch und soll von der vorliegenden Erfindung umfasst sein.

Zusätzlich kann der Innenmantel ein Luftverteilelement umschliessen, welches bevorzugt konisch ausgebildet ist und ebenfalls einer gleichmässigeren Luftverteilung dient. Die Löcher dieses Luftverteilelementes sind bevorzugt gleichmässig auf dem Mantel verteilt, d.h. bevorzugt handelt es sich hier um einen Lochblechmantel. Die Löcher können jedoch auch eine andere Verteilung aufweisen.

Ebenso kann die Form des Innenmantels rund oder eckig sein, und es kann aus Stahl, Metall, Kunststoff oder einem anderen Werkstoff hergestellt sein. Auch hier sei der Erfindung keine Grenzen gesetzt.

Es kann hier also ein Quellauslass hergestellt werden, welcher durch seine verstellbare Abdeckung den individuellen Wünschen eines Kunden und damit eines Aufenthaltsbereiches angepasst werden kann. Die Luft wird konzentriert dort ausgeworfen, wo sie benötigt wird. Eine Verschwendung von Luft ist kaum mehr möglich.

Für das zweite Ausführungsbeispiel der vorliegenden Erfindung wird auch separat Schutz begehrt. Bei diesem Ausführungsbeispiel ist der Innenmantel bevorzugt kegelförmig ausgebildet.

Durch die Ausbildung des Innenmantels als Kegel wird eine gleichmässige Verteilung der Luft gewährleistet. Zur weiteren Optimierung der gleichmässigen Verteilung der Luft sind in dem Innenmantel bevorzugt zwei zusätzliche Blendringe eingesetzt. Es kann jedoch auch nur einer oder mehr als zwei Blendringe eingesetzt werden, was ebenfalls von der vorliegenden Erfindung umfasst sein soll.

Die Blendringe sind bevorzugt feststehend angeordnet, so dass nach der Aufstellung der Quellauslässe an diesen im Nachhinein nichts mehr verändert werden muss. Eine andere Anordnung, wie beispielsweise eine drehbare Anordnung, ist jedoch denkbar und soll von der vorliegenden Erfindung umfasst sein.

Ebenfalls von der vorliegenden Erfindung umfasst sein sollen die Möglichkeiten der Ausgestaltung des Quellauslasses. So kann er eine runde, eckige oder ähnliche Form aufweisen. Auch die Art der Befestigung des Innenmantels in dem Quellauslass kann unterschiedlich sein. In den vorliegenden Ausführungsbeispielen wurde eine Dreipunktaufhängung des Innenmantels gewählt. Jede andere Befestigung des Innenmantels ist jedoch denkbar.

Für das dritte Ausführungsbeispiel der vorliegenden Erfindung wird ebenfalls separat Schutz begehrt. Bei diesem dritten Ausführungsbeispiel ist ein Ringmantel im unteren Bereich des Aussenmantels zumindest teilweise mit Düsen, insbesondere Weitwurfdüsen, versehen.

Im Inneren des Innenmantels ist weiterhin eine schwenkbare Verstellklappe vorgesehen, welche sich im Kühlfall in waagrechter Position befindet, wohingegen sie im Heizfall in die vertikale Position geschwenkt wird. Verschwenkt wird die Verstellklappe bevorzugt über einen Drehhebel. Es kann jedoch auch eine andere Art der Verstellung verwendet werden. Der Drehhebel kann manuell, motorisch, mit einer Thermoverstellung oder ähnlichem verstellt werden.

Soll der Aufenthaltsbereich nun mit kalter Luft beaufschlagt werden, befindet sich die Verstellklappe, wie oben bereits erwähnt, in waagrechter Stellung. Dies bedeutet, dass die Luft nicht in den Ringmantel mit den Weitwurfdüsen gelangt, sondern bereits oberhalb der Verstellklappe in den Zwischenraum zwischen Aussenmantel und Innenmantel gelangt, sich hier vollständig verteilt und dann durch die Ausnehmungen nach aussen strömt.

Der umgekehrte Fall ergibt sich bei der Beaufschlagung des Aufenthaltsbereiches mit warmer Luft. Die Verstellklappe befindet sich nun in vertikaler Stellung, d.h., die Luft kann an ihr vorbei passieren und gelangt in den Ringmantel mit den Weitwurfdüsen. Die Weitwurfdüsen nun geben der Luft eine zusätzliche Beschleunigung und bewirken, dass sich die warme Luft am Boden in einem grossen Umkreis verteilt, bevor sie, den physikalischen Gesetzmässigkeiten entsprechend, nach oben steigt. Da gleichzeitig aus den oberhalb des Ringmantels liegenden Ausnehmungen ebenfalls warme Luft austritt, wird eine insgesamt gleichmässige Erwärmung des Aufenthaltsbereiches gewährleistet.

Auch die Form dieses Ausführungsbeispiels eines Quellauslasses kann rund, eckig oder ähnlich sein.

Bei beiden Ausführungsbeispielen wird also vor allem durch die Kegelform des Innenmantels sowie durch die Blendringe gewährleistet, dass die gesamte Austrittsfläche des Quellauslasses und damit der Aufenthaltsbereich gleichmässig mit Luft beaufschlagt wird.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in

Figur 1 einen Längsschnitt durch einen Quellauslass gemäss dem ersten Hauptanspruch der vorliegenden Erfindung;

Figur 2 einen Querschnitt durch den Quellauslass in Figur 1 entlang der Linie II - II;

Figur 3 eine vergrössert dargestellte Ansicht eines Ausführungsbeispiels der Befestigung der Abdeckung in dem Quellauslass;

Figur 4 einen Längsschnitt durch einen Quellauslass gemäss dem zweiten Hauptanspruch der vorliegenden Erfindung;

Figur 5 eine Draufsicht auf den Quellauslass in Figur 4;

Figur 6 einen Längsschnitt durch einen Quellauslass gemäss dem dritten Hauptanspruch der vorliegenden Erfindung;

Figur 7 eine Draufsicht auf den Quellauslass in Figur 6 mit waagrechter Verstellklappe;

Figur 8 eine Draufsicht auf den Quellauslass in Figur 6 mit vertikaler Verstellklappe; und

Figur 9 eine vergrössert dargestellte Ansicht eines Drehhebels zum Verstellen der Verstellklappe.

Gemäss den Figuren 1 bis 3 weist ein Quellauslass Q₁ einen Aussenmantel 1.1 auf, welcher Ausnehmungen 2 besitzt. Bevorzugt handelt es sich hierbei um einen Lochblechmantel. Der Aussenmantel 1.1 geht an seinem oberen Ende in einen Anschlusstutzen 3.1 über, welcher mit einem nicht näher gezeigten Luftzuführungssystem verbunden ist.

Der Aussenmantel 1.1 umschliesst einen Innenmantel 4, wobei der Innenmantel 4 an seinem oberen Ende noch ein wenig in den Anschlussstutzen 3.1 hineinragt. Der Innenmantel 4 ist auf seinem Umfang mit Fenstern 5 versehen. Die Fenster 5 sind bevorzugt rechteckig ausgestaltet. Dabei weisen drei obere Fenster 5.1 eine gleiche Weite a₁ auf. Vier nachfolgende Fenster 5.2 sind ebenfalls mit einer gleichen Weite a₂ versehen und nochmals drei weitere Fenster 5.3 besitzen eine Weite a₃. Die Weiten a₁, a₂ und a₃ nehmen dabei von oben nach unten hin ab. Die Weite a₁ der Fenster 5.1 ist demzufolge die grösste Weite, wohingegen die Weite a₃ der Fenster 5.3 die kleinste Weite ist.

Zwischen jeweils zwei Fenstern 5 befinden sich Bereiche 6.1 bis 6.9. Der einzelne Bereich 6.1 bis 6.9 weist jeweils eine Breite b₁ bis b₉ auf, welche sich von oben nach unten vergrössert. Die Breite b₁ des Bereiches 6.1 ist demnach die kleinste Breite, wohingegen die Breite b₉ des Bereiches 6.9 die grösste Breite ist. Desweiteren ist die kleinste Breite b₁ noch immer grösser als die grösste Weite a₁.

Einem Teil des Innenmantels 4, welcher bevorzugt einerseits einer Achse A angeordnet ist, ist eine Abdeckung 7 zugeordnet. Diese Abdeckung 7 ist ebenfalls mit Öffnungen 8 versehen, welche bevorzugt rechteckig ausgestaltet sind. Dabei weisen drei obere Öffnungen 8.1 eine gleiche Weite c₁ auf. Vier nachfolgende Öffnungen 8.2 sind ebenfalls mit einer jeweils gleichen Weite c₂ versehen und nochmals drei weitere Öffnungen 8.3 besitzen eine Weite c₃. Die Weiten c₁, c₂ und c₃ nehmen dabei von oben nach unten hin ab. Die Weite c₁ der Öffnungen 8.1 ist demzufolge die grösste Weite, wohingegen die Weite c₃ der Öffnungen 8.3 die kleinste Weite ist.

Zwischen jeweils zwei Öffnungen 8 befinden sich Abdeckungsbereiche 9.1 bis 9.9. Der einzelne Abdeckungsbereich 9.1 bis 9.9 weist jeweils eine Breite d₁ bis d₉ auf, welche sich von oben nach unten vergrössert. Die Breite d₁ des Bereiches 9.1 ist demnach die kleinste Breite, wohingegen die Breite d₉ des Bereiches 9.9 die grösste Breite ist. Desweiteren ist die kleinste Breite d₁ noch immer grösser als die grösste Weite c₁.

Die Öffnungen 8 der Abdeckung 7 entsprechen in ihrer Form und ihren Weiten c₁ bis c₃ sowie hinsichtlich der Breiten d₁ bis d₉ der Abdeckungsbereiche 9.1 bis 9.9 der Form und den Weiten a₁ bis a₃ der Fenster 5 bzw. den Breiten b₁ bis b₉ der Bereiche 6.1 bis 6.9 des Innenmantels 4. Daher ist auch die kleinste Breite b₁ noch immer grösser als die grösste Weite c₁ und die kleinste Breite d₁ ist noch immer grösser als die grösste Weite a₁.

Der Innenmantel 4 umschliesst einen weiteren Innenmantel 10, wobei das obere Ende des Innenmantels 10 über einen Rand 11 des Innenmantels 4 und in den Anschlussstutzen 3.1 hineinragt. Der Innenmantel 10 ist bevorzugt kegelförmig ausgebildet.

Ein Mantel 12 des Innenmantels 10 ist mit Öffnungen 13 versehen. Bevorzugt handelt es sich hierbei um einen Lochblechmantel. Ein Boden 14 des Innenmantels 10 ist dabei jedoch nicht mit Öffnungen versehen.

In Figur 3 wird die Befestigung der Abdeckung 7 in dem Quellauslass Q₁ deutlich. Der Abdeckung 7 ist in einem oberen Abschnitt ein Verbindungsstück 15 zugeordnet, welches eine Verbindung zwischen der Abdeckung 7 und einer Verstellschraube 16 ermöglicht. Die Verstellschraube 16 weist einen Drehknauf 17 auf, in welchem sich ein Innengewinde 18 befindet. Dieses Innengewinde 18 steht mit einem Aussengewinde 19 eines Bolzens 20 in Eingriff. Der Bolzen 20 ist durch eine nicht näher gezeigte Bohrung in dem Verbindungsstück 15 geführt. Das anschliessende, dem Drehknauf 17 gegenüberliegende Ende des Bolzens 20 kann in einer Mutter 21 sitzen, welche mit dem Verbindungsstück 15 verschweisst ist.

Damit das Verbindungsstück 15 und damit die Abdeckung 7 mittels der Verstellschraube 16 nach oben und nach unten verstellt werden kann, befindet sich in dem Anschlussstutzen 3.1 ein Schlitz 22, durch welchen der Bolzen 20 der Verstellschraube 16 geführt ist. Der Schlitz 22 ist nur so breit, dass sich der Bolzen 20 darin nach oben und nach unten bewegen kann. Der Drehknauf 17 jedoch muss zum Feststellen der Verstellschraube 16 so gegen den Anschlussstutzen 3.1 gedreht werden können, dass der Drehknauf 17 auf dem Anschlussstutzen 3.1 aufsitzt. Somit kann das Verbindungsstück 15 und damit die Abdeckung 7 nicht nach unten rutschen.

Der Schlitz 22 muss ferner mindestens so lang sein, wie die Breite b₁ des Bereiches 6.1 bzw. die Breite d₁ des Abdeckungsbereiches 9.1, damit das jeweilige Fenster 5 des Innenmantels 4 durch den entsprechenden Abdeckungsbereich 9.1 bis 9.9 abgedeckt werden kann. Die Breiten b₂ bis b₉ der Bereiche 6.2 bis 6.9 sowie die Breiten d₂ bis d₉ der Abdeckungsbereiche 9.2 bis 9.9 sind in diesem Zusammenhang nicht wesentlich, da sich insgesamt die Breiten b₁ bis b₉ bzw. d₁ bis d₉ ohnehin nach unten vergrössern, sich die Weiten a₁ bis a₃ bzw. c₁ bis c₃ jedoch verkleinern.

Eine Teilfläche 23 des Mantels 12 des Innenmantels 10, welche sich gegenüber der Verstellschraube 16 befindet, ist geschlossen und weist statt der Öffnungen 13 eine Aussparung 24 auf. Die Aussparung 24 dient der Aufnahme der Mutter 21, falls die Verstellung der Verstellschraube 16 zu weit nach oben erfolgt.

Die Funktionsweise des vorliegenden Ausführungsbeispiels ist folgende:

Die Zuluft gelangt über das Luftzuführungssystem (nicht dargestellt) durch den Anschlussstutzen 3.1 in das Innere des Quellauslasses Q₁, nämlich in den Innenmantel 10. Hier wird die Luft, da der Innenmantel 10 nach unten kegelförmig verläuft, gestaut und gelangt so gleichmässig durch die Öffnungen 13 in den Zwischenraum 25 zwischen dem Innenmantel 10 und dem Innenmantel 4.

Je nach Wunsch wird das Verbindungsstück 15 und damit die Abdeckung 7 mittels der Verstellschraube 15 nach oben oder unten verschoben, so dass die Abdeckungsbereiche 9.1 bis 9.9 der Abdeckung 7 die Fenster 5 des Innenmantels 4 ganz, nur teilweise oder gar nicht bedecken. Werden die Fenster 5 des Innenmantels 4 gar nicht bedeckt, so decken sich statt dessen die Bereiche 6.1 bis 6.9 des Innenmantels 4 mit den Abdeckungsbereichen 9.1 bis 9.9 der Abdeckung 7 und die Öffnungen 8 der Abdeckung 7 liegen über den Fenstern 5 des Innenmantels 4.

Liegen die Fenster 5 des Innenmantels 4 vollständig unter den Abdeckungsbereichen 9.1 bis 9.9 der Abdeckung 7, so dringt die Luft lediglich durch die Fenster 5 des Teils des Innenmantels 4, welcher nicht mit einer Abdeckung versehen ist. Die Luft gelangt anschliessend in einen Raum 26 zwischen dem Innenmantel 4 und dem Aussenmantel 1.1 und von dort gleichmässig nach aussen. Durch die abschirmende Wirkung der Abdeckung 7 erfolgt der Luftaustritt nicht 360° um den Quellauslass Q₁, sondern lediglich an den geöffneten Stellen.

Korrespondieren die Öffnungen 8 der Abdeckung 7 mit den Fenstern 5 des Innenmantels 4, so kann ein Luftaustritt gleichmässig nach allen Seiten aus dem Quellauslass Q₁ erfolgen. Gemäss Figur 4 und 5 weist ein Quellauslass Q₂ einen Aussenmantel 1.2 auf, welcher seiner Grösse wegen aus zwei Teilen 30 und 31 zusammengesetzt ist. Diese sind an ihren einander zugeordneten freien Randkanten durch nicht näher gezeigte Elemente verbunden, was durch einen Verbindungsring 32 dargestellt ist. Die gestrichelte Linie 33 stellt dabei das Ende des einen und den Anfang des anderen Teils 30 und 31 dar.

Der Aussenmantel 1.2 weist ebenfalls Ausnehmungen 34 auf. Bevorzugt handelt es sich auch hier um einen Lochblechmantel. Das obere Ende des Aussenmantels 1.2 ist kragenartig aufgestülpt und mit einem Anschlussstutzen 3.2 verbunden, über welchen der Quellauslass Q₂ mit einem nicht näher gezeigten Luftzuführungssystem verbunden ist.

Der Aussenmantel 1.2 umschliesst einen Innenmantel 36, welcher bevorzugt kegelförmig ausgebildet und mit Öffnungen 37 versehen ist. Der Innenmantel 36 ist bevorzugt mittels drei Befestigungselementen 10 an dem Aussenmantel 1.2 befestigt. Die Befestigung des Innenmantels 36 an dem Aussenmantel 1.2 ähnelt einer Dreipunktaufhängung.

In dem Innenmantel 36 sind bevorzugt zwei Blendringe 39 und 40 feststehend angeordnet. Wie aus Figur 5 ersichtlich, sind die Blendringe 39 und 40 mittels Elementen 41 an dem Innenmantel 36 befestigt. Um eine gleichmässige Verteilung der Luft zu gewährleisten, sind die Blendringe 39 und 40 noch in dem ersten Teil 30 des Aussenmantels 1.2, d.h. über der Verbindungsnaht 32 angeordnet.

Da der Quellauslass Q₂ im Aufenthaltsbereich bevorzugt auf dem Boden aufgestellt wird, kann der Quellauslass Q₂ entweder mit einem Boden versehen oder offen sein. Im vorliegenden Ausführungsbeispiel ist lediglich eine Art Kragen 42 zu erkennen, welcher unten an dem Aussenmantel 1.2 angebracht ist und diesen verstärkt.

Die Funktionsweise des zweiten Ausführungsbeispiels ist folgende:

Warme oder kalte Luft strömt von dem Luftzuführungssystem durch den Anschlussstutzen 3.2 in einen Zwischenraum 49 zwischen Aussenmantel 1.2 und Innenmantel 36 des Quellauslasses Q₂ und in das Innere 47 des Innenmantels 36. Ein kleiner Teil der Luft, welcher gleich zu Anfang in den Zwischenraum 49 zwischen dem Aussenmantel 1.2 und dem Innenmantel 36 gelangt, dringt sofort durch die Ausnehmungen 34 nach aussen. Der grosse Teil der Luft, welcher in das Innere 47 des Innenmantels 36 gelangt, staut sich zunächst vor dem ersten Blendring 39. Ein weiterer Teil der Luft wird dabei durch die Öffnungen 37 oberhalb des Blendringes 39 in den Zwischenraum 49 gepresst und gelangt von dort durch die Ausnehmungen 34 nach aussen.

Die restliche Luft passiert den ersten Blendring 39 und staut sich erneut vor dem zweiten Blendring 40. Dadurch wird ein weiterer Teil der Luft durch die Öffnungen 37 oberhalb des Blendringes 40 in den Zwischenraum 49 und von dort durch die Ausnehmungen 34 nach aussen gedrängt. Der nun verbleibende Luftrest passiert den Blendring 40 und gelangt in den unteren Bereich des Innenmantels 36. Dadurch, dass der Innenmantel 36 kegelförmig ausgebildet ist, erfährt die Luft eine erneute Stauung.

Durch das Zusammenwirken des kegelförmigen Innenmantels 36 und der feststehenden Blendringe 39 und 40 wird eine gleichmässige Verteilung der kalten oder warmen Luft in den Aufenthaltsbereich gewährleistet.

Gemäss den Figuren 6 bis 9 weist ein drittes Ausführungsbeispiel eines Quellauslasses Q₃ neben den bereits oben genannten Bauelementen in seinem unteren Bereich einen Ringmantel 43 auf, welcher sozusagen an die Stelle des Kragens 42 tritt. Der Ringmantel 43 ist in seinem Umfang mit Düsen 44 versehen, welche bevorzugt als Weitwurfdüsen ausgebildet sind.

Der Ringmantel 43 ist gegen den Aussen- und Innenmantel 1.2, 36 durch eine Platte 45 abgegrenzt. Diese weist einen Flächenbereich 46 auf, welcher mit dem Inneren 47 des Innenmantels 36 in Verbindung steht, d.h. mit Öffnungen versehen ist. Dadurch wird ein Einströmen von Luft aus dem Inneren 47 des Innenmantels 36 in den Ringmantel 43 mit den Weitwurfdüsen 44 ermöglicht. Ein restlicher Flächenbereich 48 der Platte 45 hingegen ist geschlossen, d.h., aus dem Zwischenbereich von Aussenmantel 1.2 und Innenmantel 36 dringt keine Luft in das Innere des Ringmantels 43.

In dem Inneren 47 des Innenmantels 36 ist unterhalb der Blendringe 39 und 40 eine Verstellklappe 50 angeordnet. Die Verstellklappe 50 befindet sich etwa in der Höhe der Verbindungsnaht 32. Die Verstellklappe 50 ist über Wellenstummel 51 und 52 drehbar an dem Innenmantel 36 angeordnet, wie aus den Figuren 7 und 8 deutlich erkennbar.

Über den Wellenstummel 51 ist die Verstellklappe 50 mit einem Drehhebel 53 verbunden. Der Drehhebel 53 ist, wie aus Figur 9 erkennbar, an seinem einen Ende mittels eines Bolzens 54 in einem bogenförmigen Langloch 55 geführt. Das Langloch 55 dient der Begrenzung des Drehweges des Drehhebels 53. An seinem anderen Ende weist der Drehhebel 53 einen Knauf 56 auf, welcher eine bessere Handhabung des Drehhebels 53 ermöglicht.

Der Wellenstummel 51 und das Langloch 55 sind beide in einer Halterung 57 vorgesehen, welche auf der Aussenfläche des Aussenmantels 1.2 angeordnet ist.

Die Funktionsweise des dritten Ausführungsbeispiels ist folgende:

Warme oder kalte Luft strömt wieder von dem Luftzuführungssystem über einen Anschlussstutzen 3.3 in das Innere 47 des Innenmantels 36 und in den Zwischenraum 49 zwischen dem Aussenmantel 1.3 und dem Innenmantel 36.

Handelt es sich bei der einströmenden Luft um warme Luft, so wird der Drehhebel 53 nach unten gedrückt, bis der Bolzen 54 in dem Langloch 55 an die obere Begrenzung stösst. Die über den Wellenstummel 51 daran befestigte Verstellklappe 50 wird dadurch in eine vertikale Position gedreht und die einströmende Luft kann durch den offenen Flächenbereich 46 der Platte 45 in den Ringmantel 43 und damit zu den Weitwurfdüsen 44 gelangen.

Bevor die Luft jedoch die Verstellklappe 50 passiert und zu den Weitwurfdüsen 44 gelangt, staut sie sich, wie bereits oben beschrieben, vor dem ersten Blendring 39 und dem zweiten Blendring 40. Dadurch wird ein kleiner Teil der Luft bereits hier durch die Öffnungen 37 des Innenmantels 36 in den Zwischenraum 49 und von dort aus durch die Ausnehmungen 34 des Aussenmantels 1.3 nach aussen geleitet. Die restliche Luft passiert die vertikal verstellte Verstellklappe 50 und staut sich erneut aufgrund der Kegelform des Innenmantels 36. Daher wird auch hier ein kleiner Teil der Luft wieder durch die Öffnungen 37 des Innenmantels 36 in den Zwischenraum 49 und von hier aus durch die Ausnehmungen 34 des Aussenmantels 1.3 nach aussen geleitet. Die nun verbleibende Luft strömt infolge der düsenartigen Verengung des Innenmantels 36 mit höherer Geschwindigkeit durch den geöffneten Flächenbereich 46 der Platte 45 in den Ringmantel 43 und von hier aus durch die Weitwurfdüsen 44 nach aussen.

Aufgrund der Geschwindigkeit, mit der die warme Luft in den gesamten Innenraum 58 des Quellauslasses Q₃ einströmt und der durch die Bauelemente und die Form der Bauelemente erreichte Erhöhung der Geschwindigkeit, erreicht die warme Luft die Weitwurfdüsen 44 mit einer hohen Geschwindigkeit und wird von diesen daher weit in den Aufenthaltsbereich ausgeworfen. Die warme Luft strömt also erst weit horizontal in den Aufenthaltsbereich, bevor sie aufgrund der physikalischen Gesetze wieder nach oben steigt.

Soll der Aufenthaltsbereich mit kalter Luft beaufschlagt werden, so wird der Drehhebel 53 nach oben verschwenkt, bis der Bolzen 54 in dem Langloch 55 an die untere Grenze des Langloches 55 gerät. Die über den Wellenstummel 51 mit dem Drehhebel 53 verbundene Verstellklappe 50 wird dadurch in ihre waagerechte Position verschwenkt. Die einströmende kalte Luft gelangt nur noch bis zu der Verstellklappe 50, jedoch nicht mehr in den Ringmantel 43 mit den Weitwurfdüsen 44.

Die Luft gelangt nur noch über die über der Verstellklappe 50 angeordneten Öffnungen 37 des Innenmantels 8 in den Zwischenraum 49 und von dort über die Ausnehmungen 34 des Aussenmantels 1.3 nach aussen und kann so ohne Erzeugung von Zugerscheinungen in den Aufenthaltsbereich absinken.

| **Positionszahlenliste** | | | | | |
|---|---|---|---|---|---|
| 1 | Aussenmantel | 34 | Ausnehmungen | 67 | |
| 2 | Ausnehmung | 35 | | 68 | |
| 3 | Anschlussstutzen | 36 | Innenmantel | 69 | |
| 4 | Innenmantel | 37 | Öffnungen | 70 | |
| 5 | Fenster | 38 | Befestigungselem. | 71 | |
| 6 | Bereich | 39 | Blendring | 72 | |
| 7 | Abdeckung | 40 | Blendring | 73 | |
| 8 | Öffnung | 41 | Element | 74 | |
| 9 | Abdeckungsbereich | 42 | Kragen | 75 | |
| 10 | Innenmantel. | 43 | Ringmantel | 76 | |
| 11 | Rand. | 44 | Weitwurfdüsen | 77 | |
| 12 | Mantel | 45 | Platte | 78 | |
| 13 | Öffnungen | 46 | Flächenbereich | 79 | |
| 14 | Boden | 47 | Innere | | |
| 15 | Verbindungsstück | 48 | Flächenbereich | | |
| 16 | Verstellschraube | 49 | Zwischenraum | Q₁ | Quellauslass |
| 17 | Drehknauf | 50 | Verstellklappe | Q₂ | Quellauslass |
| 18 | Innengewinde | 51 | Wellenstummel | Q₃ | Quellauslass |
| 19 | Aussengewinde | 52 | Wellenstummel | | |
| 20 | Bolzen | 53 | Drehhebel | | |
| 21 | Mutter | 54 | Bolzen | | |
| 22 | Schlitz | 55 | Langloch | | |
| 23 | Teilfläche | 56 | Knauf | A | Achse |
| 24 | Aussparung | 57 | Halterung | | |
| 25 | Zwischenraum | 58 | Innenraum | a₁-a₃ | Weite |
| 26 | Raum | 59 | | b₁-b₉ | Breite |
| 27 | | 60 | | C₁-c₃ | Weite |
| 28 | | 61 | | d₁-d₉ | Breite |
| 29 | | 62 | | | |
| 30 | Teil | 63 | | | |
| 31 | Teil | 64 | | | |
| 32 | Verbindungsring | 65 | | | |
| 33 | Linie | 66 | | | |

## Patentansprüche

1. Quellauslass zum Einbringen von kalter und/oder warmer Zuluft in einen Raum mit einem Aussenmantel (1.1, 1.2, 1.3), welcher zumindest teilweise mit Ausnehmungen (2, 34) versehen ist und einen Innenmantel (4, 10, 36) zumindest teilweise umfasst, welcher zumindest teilweise Fenster (5) oder Öffnungen (13, 37) aufweist,
**dadurch gekennzeichnet,**
**dass** eine Weite (a₁ bis a₃) von zumindest einigen Fenstern (5) des Innenmantels (4) veränderbar ist.

2. Quellauslass zum Einbringen von kalter und/oder warmer Zuluft in einen Raum mit einem Aussenmantel (1.1, 1.2, 1.3), welcher zumindest teilweise mit Ausnehmungen (2, 34) versehen ist und einen Innenmantel (4, 10, 36) zumindest teilweise umfasst, welcher zumindest teilweise Fenster (5) oder Öffnungen (13, 37) aufweist, **dadurch gekennzeichnet, dass** der Innenmantel (10, 36) kegelförmig ausgebildet ist.

3. Quellauslass zum Einbringen von kalter und/oder warmer Zuluft in einen Raum mit einem Aussenmantel (1.1, 1.2, 1.3), welcher zumindest teilweise mit Ausnehmungen (2, 34) versehen ist und einen Innenmantel (4, 10, 36) zumindest teilweise umfasst, welcher zumindest teilweise Fenster (5) oder Öffnungen (13, 37) aufweist, **dadurch gekennzeichnet, dass** ein Ringmantel (43) im unteren Bereich des Aussenmantels (1.3) mit Düsen (44), insbesondere Weitwurfdüsen, versehen ist.

4. Quellauslass nach einem der Ansprüche 1 bis 3, **dadurch gekennzeichnet, dass** die Fenster (5) bevorzugt eine rechteckige Form aufweisen.

5. Quellauslass nach wenigstens einem der Ansprüche 1 bis 4, **dadurch gekennzeichnet, dass** drei erste Fenster (5.1) die gleiche Weite (a₁), vier nachfolgende Fenster (5.2) die gleiche Weite (a₂) und drei weitere Fenster (5.3) die gleiche Weite (a₃) aufweisen.

6. Quellauslass nach wenigstens einem der Ansprüche 1 bis 5, **dadurch gekennzeichnet, dass** die Weiten (a₁ bis a₃) von oben nach unten abnehmen.

7. Quellauslass nach wenigstens einem der Ansprüche 1 bis 5, **dadurch gekennzeichnet, dass** die Weiten (a₁ bis a₃) von oben nach unten konstant bleiben.

8. Quellauslass nach wenigstens einem der Ansprüche 1 bis 7, **dadurch gekennzeichnet, dass** sich zwischen jeweils zwei Fenstern (5) ein Bereich (6.1 bis 6.9) befindet, wobei jeder Bereich (6.1 bis 6.9) eine Breite (b₁ bis b₉) hat, welche von oben nach unten zunimmt, und wobei die Breite (b₁) grösser ist als die Weite (a₁).

9. Quellauslass nach wenigstens einem der Ansprüche 1 bis 8, **dadurch gekennzeichnet, dass** zumindest ein Teil des Innenmantels (4) mit einer Abdeckung (7) versehen ist, welche verschiebbar an dem Innenmantel (4) angeordnet und zumindest teilweise mit Öffnungen (8) versehen ist.

10. Quellauslass nach Anspruch 9, **dadurch gekennzeichnet, dass** die Öffnungen (8) bevorzugt eine rechteckige Form aufweisen, wobei drei erste Öffnungen (8.1) eine gleiche Weite (c₁), vier nachfolgende Öffnungen (8.2) eine gleiche Weite (c₂) und drei weitere Öffnungen (8.3) die gleiche Weite (c₃) aufweisen.

11. Quellauslass nach Anspruch 10, **dadurch gekennzeichnet, dass** die Weiten (c₁ bis c₃) von oben nach unten abnehmen.

12. Quellauslass nach Anspruch 10, **dadurch gekennzeichnet, dass** die Weiten (c₁ bis c₃) von oben nach unten konstant bleiben.

13. Quellauslass nach wenigstens einem der Ansprüche 9 bis 12, **dadurch gekennzeichnet, dass** sich zwischen jeweils zwei Öffnungen (8) ein Abdeckungsbereich (9.1 bis 9.9) befindet, wobei jeder Abdeckungsbereich (9.1 bis 9.9) eine Breite (d₁ bis d₉) hat, welche von oben nach unten zunehmen, und wobei die Breite (d₁) grösser ist als die Weite (c₁) und die Weite (a₁).

14. Quellauslass nach wenigstens einem der Ansprüche 10 bis 13, **dadurch gekennzeichnet, dass** die Breite (b₁) grösser ist als die Weite (c₁).

15. Quellauslass nach wenigstens einem der Ansprüche 10 bis 14, **dadurch gekennzeichnet, dass** die Öffnungen (8) der Abdeckung (7) in ihrer Form, ihren Weiten (c₁ bis c₃) der Form, den Weiten (a₁ bis a₃) der Fenster (5) sowie in den Breiten (d₁ bis d₉) der Abdeckungsbereiche (9.1 bis 9.9) den Breiten (b₁ bis b₉) der Bereiche (6.1 bis 6.9) entsprechen.

16. Quellauslass nach wenigstens einem der Ansprüche 1 bis 15, **dadurch gekennzeichnet, dass** der Innenmantel (4) den weiteren Innenmantel (10) umfasst, welcher nach unten verschlossen ist, wobei ein Mantel (12) des weiteren Innenmantels (10) mit Öffnungen (13) versehen ist.

17. Quellauslass nach wenigstens einem der Ansprüche 9 bis 16, **dadurch gekennzeichnet, dass** an der Abdeckung (7) ein Verbindungsstück (15) vorgesehen ist, durch welche die Abdeckung (7) mit einer Verstellschraube (16) zum Verstellen der Abdeckung (7) verbunden ist, die durch einen Schlitz (22) in einem Anschlussstutzen (3.1) sowie durch eine Bohrung in dem Verbindungsstück (15) geführt ist.

18. Quellauslass nach Anspruch 16 oder 17, **dadurch gekennzeichnet, dass** eine Teilfläche (23) in dem Mantel (12) des weiteren Innenmantels (10) eine Aussparung (24) zur Aufnahme einer Mutter (21) aufweist.

19. Quellauslass nach wenigstens einem der Ansprüche 1 bis 18, **dadurch gekennzeichnet, dass** der Innenmantel (36) mit Befestigungselementen (38) an dem Aussenmantel (1.2) befestigt ist.

20. Quellauslass nach wenigstens einem der Ansprüche 1 bis 19, **dadurch gekennzeichnet, dass** in dem Innenmantel (36) bevorzugt zwei Blendringe (39, 40) angeordnet sind, welche bevorzugt feststehend sind.

21. Quellauslass nach wenigstens einem der Ansprüche 3 bis 20, **dadurch gekennzeichnet, dass** der Ringmantel (43) mit den Düsen (44) im Anschluss an den Aussenmantel (1.3) vorgesehen ist, wobei an den Ringmantel (43) eine Platte (45) anschliesst, welche mittig mit einem geöffneten Flächenbereich (46) versehen ist, welcher mit einem Inneren (47) des Innenmantels (36) in Verbindung steht.

22. Quellauslass nach Anspruch 21 **dadurch gekennzeichnet, dass** ein restlicher Flächenbereich (48) der Platte (45) geschlossen ist.

23. Quellauslass nach wenigstens einem der Ansprüche 3 bis 23, **dadurch gekennzeichnet, dass** in dem Innenmantel (36) eine Verstellklappe (50) angeordnet ist, welche über Wellenstummel (51, 52) in dem Innenmantel (36) drehbar angeordnet ist, wobei der Wellenstummel (51) und damit die Verstellklappe (50) mittels eines Drehhebels (53) betätigbar und der Drehweg des Wellenstummels (51) begrenzt ist.
